# EUROPÄISCHE PATENTSCHRIFT

(11) **EP 0 172 303 B1**
(45) Veröffentlichungstag und Bekanntmachung des Hinweises auf die Patenterteilung: **18.05.1988**
(21) Anmeldenummer: 85101685.7
(22) Anmeldetag: 15.02.1985
(51) Int. Cl.: F23D 11/40

(54) **Brenner für flüssige, insbesondere feste Anteile enthaltende Brennstoffe**
Burner for liquid fuels, especially fuels containing solid particles
Brûleur pour combustibles liquides, particulièrement pour combustibles avec des corps solides

(30) Priorität: 18.07.1984 DE 3426488
(43) Veröffentlichungstag der Anmeldung: 26.02.1986
(73) Patentinhaber: Deutsche Babcock Werke Aktiengesellschaft, 46049 Oberhausen (DE)
(72) Erfinder: Lohoff, Kurt, D-4320 Hattingen (DE)
(74) Vertreter: Müller, Jürgen, Dipl.-Ing.

(56) Entgegenhaltungen:
- EP-B- 0 026 509
- AT-B- 38 113
- AT-B- 48 502
- US-A- 1 071 381

## Beschreibung

Die Erfindung betrifft einen Brenner für flüssige, insbesondere feste Anteile enthaltende Brennstoffe mit den Merkmalen des Oberbegriffes des Anspruches 1 (EP-B-0 026 509).

Bei derartigen bekannten Brennern wird der Brennstoff mit dem Zerstäubermedium in dem Mischraum innerhalb der Düse zusammengebracht und miteinander vermischt. Die dabei entstehende Emulsion wird über die Austrittsbohrungen in den Feuerraum verteilt Die mengenbestimmenden Querschnitte für den Brennstoff und das Zerstäubermedium sind dem Mischraum und den Austrittsbohrungen getrennt vorgeschaltet. Das bedeutet, daß die Umsetzung von Druck in Geschwindigkeit an dem Material der Düse und zweistufig erfolgt. Enthält der flüssige Brennstoff feste Anteile, zum Beispiel in Form einer Kohlenstaub- Öl- oder WasserSuspension, so wirken die festen Anteile abrasiv auf den engsten Querschnitt. Der dadurch bedingte Verschleiß verkürzt die Lebensdauer der Düsenköpfe der Brenner.

Der Erfindung liegt die Aufgabe zugrunde, einen gattungsgemäßen Brenner derart auszubilden, daß der Verschleiß der inneren Teile des Düsenkopfes herabgesetzt wird.

Diese Aufgabe wird bei einen gattungsgemäßen Brenner erfindungsgemäß durch die kennzeichnenden Merkmale des Anspruches 1 gelöst. Vorteilhafte Ausgestaltungen der Erfindung sind in den Unteransprüchen angegeben.

Bei dem erfindungsgemäßen Brenner sind die Geschwindigkeiten in dem Brennstoff führenden Kanal so gering, daß ein nennenswerter Verschleiß nicht zu erwarten ist. In dem Einmischabschnitt mit dem mengenbestimmenden Querschnitt wird das Zerstäubermedium in Form eines Hohlzylinders geführt, der sich umhüllend um den flüssigen Brennstoffstrom legt. Der flüssige Brennstoff wird damit, von einem wesentlich größeren Querschnitt kommend, in den Hochgeschwindigkeitsstrom des Zerstäubermediums eingezogen und eingemischt, wobei die Randzonen des mengenbestimmenden Querschnittes vornehmlich von dem Zerstäubungsmedium beaufschlagt werden. Die Mengenbestimmung des Brennstoffes erfolgt in dem freien Strom des Zerstäubermediums, ohne daß der flüssige Brennstoff mit den in ihm enthaltenen festen Bestandteile mit den metallischen Wänden innerhalb des mengenbestimmende Querschnittes im nennenswerten Umfang in Kontakt kommt.

Ein Ausführungsbeispiel der Erfindung ist in der Zeichnung dargestellt und wird im folgenden näher erläutert. Die Zeichnung stellt einen Längsschnitt durch den Düsenkopf eines Brenners gemäß der Erfindung dar.

Der dargestellte Brenner enthält ein Lanzenrohr 1, auf dessen vorderem Ende ein Düsenkopf befestigt ist. Innerhalb des Lanzenrohres 1 ist ein Zuführungsrohr 2 angeordnet, das einen Kanal 3 zur Führung des flüssigen Brennstoffes umschließt. Der flüssige Brennstoff kann feste Anteile enthalten und zum Beispiel Öl, eine Kohlenstaub- Öl- oder eine Kohlenstaub-WasserSuspension sein. Zwischen dem Lanzenrohr 1 und dem Zuführungsrohr 2 ist ein Kanal 4 für die Zuführung eines Zerstäubermediums, zum Beispiel Dampf, Druckluft oder Gas, gebildet, Abweichend von der dargestellten koaxialen Anordnung können der Kanal 3 für die Führung des Brennstoffes und der Kanal 4 für die Führung des Zerstäubermediums auch parallel zueinander angeordnet sein. In dem Düsenkopf sind die inneren Düsenteile durch einen an dem Lanzenrohr 1 befestigten Düsentrager 5 und einen Düsenhalter 6 fest eingespannt.

Der stromabwärts liegende Teil des Brennstoff führenden Kanals 3 ist durch einen Brennstoffraum 7 gebildet, dessen Querschnitt gegenüber dem lichten Querschnitt des Zuführungsrohres 2 bei dem dargestellten Brenner aus konstruktiven Gründen verengt ist. In diesem Brennstoffraum wird die Geschwindigkeit des strömenden Brennstoffes dann zwangsweise leicht erhöht, sein Querschnitt ist jedoch nicht mengenbestimmend.

Der Brennstoffraum 7 ist konzentrisch von einem Sammelraum 8 umgeben, der mit dem das Zerstäubermedium führenden Kanal 4 über mehrere radiale Bohrungen 9 verbunden ist. Der Sammelraum 8 geht über einen konischen Ringkanal 10 in eine Vormischkammer 11 über, an den sich stromabwärts ein Einmischabschnitt 12 mit einem engsten Querschnitt anschließt. Dieser Einmischabschnitt 12 liegt in der gleichen Achse wie der Brennstoffraum 7. Er wird sowohl von dem Brennstoff als auch von dem Zerstäubermedium durchströmt und ist damit für beide Medien mengenbestimmend.

Stromabwärts von dem Einmischabschnitt 12 ist ein Nachmischraum 13 angeordnet, in welchem der Brennstoff und das Zerstäubermedium weiter zu einer Emulsion vermischt werden. Das vordere Ende des Düsenkopfes ist geschlossen und nimmt ein Sackloch 14 auf, von dem Austrittsbohrungen 15 ausgehen. Dabei sind diese Austrittsbohrungen 15 so angeordnet, daß ihre Eintrittsquerschnitte in einem Abstand von dem geschlossenen Boden des Düsenkopfes liegen, der mindestens dem halben Durchmesser des Sackloches 13 entspricht, wodurch eine Pufferzone geschaffen wird.

Bei diesem Brenner wird durch die Gestaltung des konischen Ringkanales 10 das Zerstäubermedium hohlzylindrisch durch den Einmischabschnitt 12 geführt. Der Brennstoff wird in den Hochgeschwindigkeitsstrom des Zerstäubermediums eingezogen und dadurch in das Zerstäubermedium eingemischt. Dabei legt sich das Zerstäubermedium unter Umhüllung des Brennstoffes an die Randzone des Einmischabschnittes 12. Auf diese Weise wird ein Verschleiß des Einmischabschnittes 12 durch feste Anteile, die in dem flüssigen Brennstoff enthalten sein können, weitgehend herabgesetzt.

Durch die Anordnung des Sackloches 14 in dem Düsenkopf wird erreicht, daß in dem den Einmischabschnitt 12 und den Nachmischraum 13 verlassenden Strom der Emulsion aus Brennstoff und Zerstäubungsmedium ein Rückstau entsteht, durch den die Axialströmung gebremst wird. Die Verteilung der Emulsion über den Querschnitt der Austrittsbohrungen 14 ist damit wesentlich gleichmäßiger als bei Düsen ohne Sackloch, wodurch die Lebensdauer des Düsenkopfes verlängert wird.

## Patentansprüche

1. Brenner für flüssige, insbesondere feste Anteile enthaltende Brennstoffe mit einem Düsenkopf, der einen Mischraum enthält, in den ein den Brennstoff führender Kanal (3) und ein ein Zerstäubungsmedium führender Kanal (4) münden, wobei jeder Strömungsweg einen engsten, die Durchflußmenge begrenzenden Querschnitt aufweist und wobei stromabwärts des Mischraumes Austrittsbohrungen (15) vorgesehen sind, dadurch gekennzeichnet, daß stromabwärts des als Vormischraum (11) ausgebildeten Mischraumes ein Einmischabschnitt (12) vorgesehen ist, der den engsten Querschnitt gemeinsam für die Brennstoff-und die Zerstäubungsmediumzuführung aufweist und von dem Brennstoff und dem Zerstäubungsmedium gemeinsam derart durchströmt ist, daß das Zerstäubungsmedium an der Wand des Einmischabschnittes (12) entlang geführt ist.

2. Brenner nach Anspruch 1, dadurch gekennzeichnet, daß der das Zerstäubermedium führende Kanal (4) mit einem ringförmigen Sammelraum (8) verbunden ist, der das stromabwärts gelegene Ende des den Brennstoff führenden Kanal (3) konzentrisch umgibt, in der rückwärtigen Verlängerung der Achse des Einmischabschnittes (12) mit dem engsten Querschnitt angeordnet und mit diesem über einen konischen Ringkanal (10) und den Vormischraum (11) verbunden ist.

3. Brenner nach Anspruch 2, dadurch gekennzeichnet, daß dem Einmischabschnitt (12) ein Nachmischraum (13) nachgeschaltet ist.

4. Brenner nach Anspruch 2, dadurch gekennzeichnet, daß das stromabwärts gelegene Ende des den Brennstoff führenden Kanals (3) im Querschnitt verengt ist.

5. Brenner nach einem oder mehreren der Ansprüche 1 bis 4, dadurch gekennzeichnet, daß der Nachmischraum (13) stromabwärts durch ein Sackloch (14) begrenzt ist und daß der Abstand der Eintrittsquerschnitte der Austrittsbohrungen (15) von dem Boden des Sackloches (14) mindestens dem halben Durchmesser des Sackloches (14) entspricht.

## Claims

1. Burner for liquid fuels containing preferentially solid matter, with a nozzle head which comprises a mixing space into which a fuel duct (3) and a pulverizing fluid duct (4) end where each flow lane shows a narrowest cross-section limiting the flow volume and where outlet bores (15) are provided downstream of the mixing space, characterized by an admission section (12) downstream of the pre-mixing space (11) type mixing space which shows the narrowest cross-section for joint feeding of the fuel and pulverizing fluid and which is jointly passed by the fuel and the pulverizing fluid so that the pulverizing fluid is led alongside the wall of the admission section (12).

2. Burner according to claim 1, characterized by the pulverizing fluid duct (4) which is connected with an annular collecting space (8) which concentrically surrounds the downstream end of the fuel duct (3), is arranged in the rear extension of the centerline of the admission section (12) with the narrowest cross-section, and is connected with the same through a conical ring duct (10) and the pre-mixing space (11).

3. Burner according to claim 2, characterized by the post-mixing space (13) which follows the admission section (12).

4. Burner according to claim 2, characterized by the downstream end of the fuel duct (3) which is contracted in its cross-section.

5. Burner according to one or more of claims 1 to 4, characterized by the post-mixing space (13) which downstream is limited by a blind hole (14) and by the distance of the inlet cross-section of the outlet bores (15) from the bottom of the blind hole (14) which is at least equal to half the diameter of the blind hole (14).

## Revendications

1. Brûleur pour combustibles liquides, en particulier pour combustibles liquides contenant des particules solides, comportant une tête d'injection pourvue d'une chambre de mélange dans laquelle débouchent un conduit d'arrivée de combustible (3) et un conduit d'arrivée de fluide de pulvérisation (4), chaque circuit d'écoulement présentant un rétrécissement de section de passage réduisant le débit de transit et des perçages de sortie (15) étant prévus en aval de la chambre de mélange, caractérisé en ce qu'il est prévu en aval de la chambre de mélange constituée en chambre de prémélange (11), un secteur de mélange (12) présentant le rétrécissement de section de passage à la fois pour l'arrivée du combustible et pour celle du fluide de pulvérisation, le transit de ces deux fluides par la section rétrécie s'opérant de telle sorte que le fluide de pulvérisation s'écoule le long de la paroi du secteur de mélange (12).

2. Brûleur selon la revendication 1, caractérisé en ce que le conduit (4) d'arrivée de fluide de pulvérisation est raccordé à une chambre collectrice annulaire (8) entourant concentriquement l'extrémité aval du conduit (3) d'arrivée du combustible, ladite chambre collectrice étant disposée sur le prolongement arrière de l'axe du secteur de mélange (12) présentant le rétrécissement de section de passage, et étant raccordée en outre au secteur (12) précité ainsi qu'à la chambre de mélange (11) par un canal annulaire conique (10).

3. Brûleur selon la revendication 2, caractérisé en ce qu'une chambre de mélange fin (13) est montée en aval du secteur de mélange (12).

4. Brûleur selon la revendication 2, caractérisé en ce que l'extrémité du conduit (3) d'arrivée de combustible située en aval, présente une section de passage rétrécie.

5. Brûleur selon l'une des revendications 1 à 4, caractérisé en ce que la chambre de mélange fin (13) est limitée en aval par un trou borgne (14) et la distance séparant les sections d'entrée des perçages de sortie (15) du fond du trou borgne (14) est au moins égale à la moitié du diamètre du trou borgne (14).
